# EUROPÄISCHE PATENTSCHRIFT

(11) **EP 1 264 921 B1**
(45) Veröffentlichungstag und Bekanntmachung des Hinweises auf die Patenterteilung: **28.06.2006**
(21) Anmeldenummer: 02009621.0
(22) Anmeldetag: 27.04.2002
(51) Int. Cl.: D03D 47/30

(54) **Halteeinrichtung für die Enden von Schussfäden bei einer Luftdüsenwebmaschine**
Device for holding the weft yarn ends in an air jet loom
Dispositif de retenue des extrémités de fils de trâme dans un métier à tisser à jet d'air

(30) Priorität: 10.05.2001 DE 20107885 U
(43) Veröffentlichungstag der Anmeldung: 11.12.2002
(73) Patentinhaber: Lindauer DORNIER GmbH, 88129 Lindau (DE)
(72) Erfinder: Weixler, Andreas, 88131 Lindau (DE); Vögeli, Bernd, 88131 Lindau (DE)

(56) Entgegenhaltungen:
- EP-A- 0 493 847
- DE-A- 4 311 918
- US-A- 5 224 521
- US-A- 6 014 990
- US-B1- 6 220 308

## Beschreibung

Die Erfindung betrifft eine Halteeinrichtung für die Enden von Schussfäden bei einer Luftdüsenwebmaschine nach dem Oberbegriff des Anspruchs 1.

Aus der US 6014990 A ist eine Vorrichtung zum Strecken eines eingetragenen Schussfadens, insbesondere für eine Luftdüsenwebmaschine, bekannt. Die Vorrichtung ist gemäß den Merkmalen der US 6014990 A derart am Webblatt einer Webmaschine angeordnet, dass sich ein Kanal der Streckvorrichtung an den Schusseintragskanal des Webblattes anschließt. In diesem Kanal und in einem Abzweigkanal wird das Ende eines eingetragenen Schussfadens mittels eines von einer Blasdüse erzeugten Luftstromes gestreckt. Während der Rückwärtsbewegung der Weblade mit der Streckvorrichtung kommt das zuvor eingetragene Schussfadenende bei bevorzugt vorgesehener Schussfadenlänge automatisch frei. Ein Nachteil dieser Erfindung besteht darin, dass das freie Schussfadenende nach dem Freikommen aus der Streckvorrichtung zu unerwünschter Schlingenbildung und Einschlüssen im Geweberand führen kann.

Zur Vermeidung dieses Nachteils sind Luftdüsenwebmaschinen gebaut worden, die im Bereich der Schussfadenstreckeinrichtung zusätzlich eine Schussfadenhalteeinrichtung in Form einer Saugeinrichtung aufweisen. Nach dem Schusseintrag, dem Strecken und dem Anschlagen der Schussfäden an die Anschlagkante des Gewebes werden die Schussfadenenden von der Saugeinrichtung erfasst und solange gehalten, bis die Schussfäden fest in dem Gewebe und in wenigstens einer zu bildenden Fangleiste eingebunden sind.

Nachteil dieser bekannten Anordnung ist, dass speziell für die Saugeinrichtung eine Unterdruckeinheit, ein sogenannter Ringverdichter, vorgesehen werden muss, welche die Saugdüse mit Unterdruck versorgt. Der Ringverdichter ist relativ groß und beansprucht an der Webmaschine einen relativ großen Bauraum. Ferner stellt der Ringverdichter einen nicht unerheblichen Kostenfaktor dar.

Die Aufgabe der Erfindung liegt daher darin, eine Halteeinrichtung für die auszugsseitig eines Webfaches entstehenden Enden der Schussfäden zu schaffen, die verhindert, dass freie Schussfadenenden zu Qualitätsminderung des Gewebes führen, und dass dabei auf eine kostenaufwändige Saugeinrichtung verzichtet werden kann.

Die Aufgabe wird erfindungsgemäß durch die Merkmale der Ansprüche 1 und 6 gelöst. Erfindungswesentlich ist danach, dass die Halteeinrichtung aus einem stationär an einer Luftwebmaschine angeordneten Grundkörper besteht, der einen mit Druckluft beaufschlagbaren Strömungskanal aufweist, in welchem die auszugsseitig des Webfaches entstehenden Enden der Schussfäden eingebracht und temporär gehalten werden, und wobei der Grundkörper derart auszugsseitig des Webfaches angeordnet ist, dass der Strömungskanal quer zur Anschlagkante des Gewebes verläuft.

Die erfindungsgemäße Halteeinrichtung bietet den Vorteil, dass für ihren Betrieb ausschließlich die an der Maschine ohnehin vorhandene Druckluft benötigt wird. Ein Ringverdichter sowie eine Saugdüse im Bereich der Schussfadenstreckeinrichtung und diverse Schläuche entfallen, wodurch Kosten und Platz gespart wird.
Zusätzlich verbessert die Halteeinrichtung die Laufeigenschaften der Webmaschine, da durch das sichere Halten der Schussfadenenden nach dem Strecken in der Schussfadenstreckeinrichtung die Bildung von unerwünschten Schlingen und Einschlägen an der Gewebekante vermieden wird.

Ausgestaltende Merkmale der Erfindung sind in den abhängigen Ansprüchen offenbart.

Die Erfindung wird nachstehend anhand eines in den Zeichnungen dargestellten Ausführungsbeispiels erläutert.

Es zeigen:
- Figur 1: eine Seitenansicht der Halteeinrichtung und
- Figur 2: einen Schnitt durch die Halteeinrichtung entlang der Linie A-A in Figur 1.

Figur 1 zeigt die Ansicht der Halteeinrichtung aus Sicht des eingetragenen und aus dem Schusseintragskanal eines Webblattes austretenden Schussfadens. Die Halteeinrichtung umfasst einen etwa quaderförmigen Grundkörper 1 vorbestimmter Abmaße mit einem unteren Teil 2 und einem oberen Teil 3. Beide Teile werden von einem Verbindungsmittel 4, z.B. einer Schraube, zusammengehalten. Der Grundkörper 1 ist stationär, z.B. an der Lagerplatte (nicht dargestellt) für den Gewebebreithalter der Webmaschine angeordnet.

Der Grundkörper 1 weist eine Öffnung 5 auf, durch die der einzutragende Schussfaden in Richtung des Pfeiles 12 hindurchtritt und in den Bereich einer nicht dargestellten Schussfadenstreckeinrichtung gelangt, wo er zunächst erfasst und gestreckt wird. Während der Schussfaden gestreckt gehalten wird, wird er durch eine Bewegung des Webblattes in Richtung des Pfeiles 13 an der Anschlagkante des Gewebes angeschlagen. Dabei gelangt der Schussfaden in einen Schlitz 6 der Halteeinrichtung, der sich an die Öffnung 5 anschließt.

Wie am Besten in Figur 2 zu erkennen, ist im unteren Teil 2 des Grundkörpers 1, unterhalb des Schlitzes 6, ein Strömungskanal 7 ausgebildet, der sich nach unten (Pfeilrichtung 14) und in Richtung des Gewebeabzuges (Pfeilrichtung 13) öffnet. Der Strömungskanal 7 wird in Pfeilrichtung 14 mit einem Druckluftstrom beaufschlagt, der die Enden mehrerer Schussfäden erfasst, in Pfeilrichtung 14 nach unten drückt und so im Strömungskanal 7 hält.

Die hierfür benötigte Druckluft gelangt über einen am oberen Teil 3 des Grundkörpers 1 angeordneten Druckluftanschluss 8 in einen Verteilerkanal 9, wo sie auf mehrere Blasdüsen 11 verteilt und von oben in den Strömungskanal eingeblasen wird. Der Verteilerkanal 9 ist am Ende durch einen Verschluss 10 verschlossen.

Im Strömungskanal 7 werden also die Enden der an der Anschlagkante des Gewebes angeschlagenen Schussfäden temporär gehalten, bis sie, bei vorhandener Fangleiste, zusammen mit der Fangleiste vom Gewebe abgetrennt und entsorgt werden.

### Bezugszeichenliste

- 1: Grundkörper
- 2: unteres Teil
- 3: oberes Teil
- 4: Verbindungsmittel
- 5: Öffnung
- 6: Schlitz
- 7: Strömungskanal
- 8: Druckluftanschluss
- 9: Verteilerkanal
- 10: Verschluss
- 11: Blasdüsen
- 12: Pfeilrichtung (Schusseintrag)
- 13: Pfeilrichtung (Gewebeabzug)
- 14: Pfeilrichtung (Luftströmung)

## Patentansprüche

1. Luftdüsenwebmaschine mit einer Halteeinrichtung für die Enden von Schussfäden, umfassend einen Grundkörper (1), der einen mit Druckluft beaufschlagbaren Strömungskanal (7) besitzt, in welchem die auszugsseitigen Enden der in ein Webfach eingetragenen Schussfäden eingebracht und temporär gehalten werden,
**dadurch gekennzeichnet,**
**dass** der Grundkörper (1) stationär an der Luftdüsenwebmaschine angeordnet ist.

2. Luftdüsenwebmaschine nach Anspruch 1, **dadurch gekennzeichnet, dass** der Grundkörper (1) eine Öffnung (5) aufweist, durch welche die Schussfäden beim Schussfadeneintrag in das Webfach hindurchgeführt sind, wobei die Öffnung (5) sich in Richtung des Gewebeabzuges (13) zu einem Schlitz (6) vorbestimmter Abmaße verengt.

3. Luftdüsenwebmaschine nach Anspruch 1, **dadurch gekennzeichnet, dass** der Grundkörper (1) aus zwei miteinander lösbar verbundenen Teilen (2, 3) besteht, wobei in dem einen Teil der Strömungskanal (7) und in dem anderen Teil Mittel zur Druckbeaufschlagung der Schussfadenenden angeordnet sind.

4. Lufldüsenwebmaschine nach Anspruch 3, **dadurch gekennzeichnet, dass** die Mittel aus einem Druckluftanschluss (8), aus einem Verteilerkanal (9) und aus mehreren, in den Strömungskanal (7) hineingerichteten Blasdüsen (11) bestehen.

5. Lufldüsenwebmaschine nach Anspruch 1, **dadurch gekennzeichnet, dass** der Strömungskanal (7) in Richtung der Druckluftströmung (14) und in Richtung des Gewébeabzuges (13) geöffnet ist.

6. Luftdüsenwebmaschine nach den Ansprüchen 1 bis 5, **dadurch gekennzeichnet, dass** die Halteeinrichtung an geeigneter Stelle der Webmaschine zwischen einer mit dem Webblatt verbundenen Schussfadendetektiereinrichtung und einer mit dem Webblatt verbundenen Schussfadenstreckeinrichtung stationär angeordnet ist.

## Claims

1. An air jet weaving loom having a device for holding the ends of weft threads, comprising a base element (1), which has a flow channel (7) pressurisable with compressed air in which the extraction-side ends of the weft threads inserted in a shed are positioned and temporarily held, **characterised in that** the base element (1) is arranged fixedly on the air jet weaving loom.

2. An air jet weaving loom according to claim 1, **characterised in that** the base element (1) has an opening (5) through which the weft threads are guided during weft thread insertion into the shed, the opening (5) narrowing in the direction of cloth take-off (13) to a slot (6) of predetermined dimensions.

3. An air jet weaving loom according to claim 1, **characterised in that** the base element (1) comprises two detachably interconnected parts (2, 3), the flow channel (7) being arranged in the one part and means for pressurizing the weft thread ends being arranged in the other part.

4. An air jet weaving loom according to claim 3, **characterised in that** the means comprise a compressed air connection (8), a distribution duct (9) and a plurality of blast nozzles (11) directed into the flow channel (7).

5. An air jet weaving loom according to claim 1, **characterised in that** the flow channel (7) is open in the direction of the compressed air flow (14) and in the direction of cloth take-off (13).

6. An air jet weaving loom according to any one of claims 1 to 5, **characterised in that** the holding device is fixedly arranged at a suitable point of the weaving loom between a weft thread detecting device connected to the reed and a weft thread drawing device connected to the reed.

## Revendications

1. Métier mécanique à buses d'air pourvu d'un dispositif de maintien pour les extrémités de fils de trame, comprenant un corps de base (1) qui possède un canal hydraulique (7) pouvant être alimenté en air comprimé, dans lequel les extrémités côté sortie des fils de trame insérés dans un pas de chaîne sont introduites et maintenues temporairement, **caractérisé en ce que**
le corps de base (1) est disposé de manière stationnaire sur le métier mécanique à buse d'air.

2. Métier mécanique à buses d'air selon la revendication 1, **caractérisé en ce que** le corps de base (1) comporte une ouverture (5) à travers laquelle les fils de trame sont guidés lors de l'insertion dans le pas de chaîne, l'ouverture (5) se rétrécissant dans le sens d'éjection du tissu (13) jusqu'à former une fente (6) aux dimensions préalablement déterminées.

3. Métier mécanique à buses d'air selon la revendication 1, **caractérisé en ce que** le corps de base (1) est composé de deux éléments (2, 3) reliés l'un à l'autre de manière amovible, le canal hydraulique (7) étant disposé dans l'un des éléments et des moyens de mise sous pression des extrémités de fils de trame dans l'autre élément.

4. Métier mécanique à buses d'air selon la revendication 3, **caractérisé en ce que** les moyens sont composés d'un raccord d'air comprimé (8), d'un canal de distribution (9) et de plusieurs buses d'air (11) dirigées vers l'intérieur du canal hydraulique (7).

5. Métier mécanique à buses d'air selon la revendication 1, **caractérisé en ce que** le canal hydraulique (7) est ouvert dans le sens du flux d'air comprimé (14) et dans le sens d'éjection du tissu (13).

6. Métier mécanique à buses d'air selon les revendications 1 à 5, **caractérisé en ce que** le dispositif de maintien est disposé de manière stationnaire à un emplacement adéquat du métier mécanique entre un dispositif de détection du fil de trame relié au peigne de tissage et un dispositif d'extension du fil de trame relié au peigne de tissage.
